# FASCICULE DE BREVET EUROPEEN

(11) **EP 1 870 916 B1**
(45) Date de publication et mention de la délivrance du brevet: **17.11.2010**
(21) Numéro de dépôt: 07110719.7
(22) Date de dépôt: 21.06.2007
(51) Int. Cl.: H01H 33/66, H01H 3/42

(54) **Actionnement par came cylindrique d'un disjoncteur sectionneur d'alternateur**
Betätigung eines Lasttrennschalters durch Kulissenzylinder
Cylindrical slot guide activation of a load-break disconnector switch

(30) Priorité: 23.06.2006 FR 0652628
(43) Date de publication de la demande: 26.12.2007
(73) Titulaire: AREVA T&D SAS, 92084 Paris La Défense Cedex (FR)
(72) Inventeur: Frigiere, Denis, 69150, Decines (FR); Allaire, Xavier, 69680, Chassieu (FR); Chevillot, Nicolas, 69100, Villeurbanne (FR); Willieme, Jean-Marc, 69350, La Mulatiere (FR)
(74) Mandataire: Poulin, Gérard

(56) Documents cités:
- EP-A- 1 653 491
- EP-A2- 0 239 783
- DE-A1- 10 016 950
- DE-C- 893 684

## Description

### DOMAINE TECHNIQUE

L'invention se rapporte au domaine de l'appareillage électrique équipant les dispositifs d'évacuation d'énergie des alternateurs dans les centrales de production d'énergie. L'invention concerne l'actionnement des différents éléments de coupure de sorte que les disjoncteurs d'alternateur soient de structure plus simple.

Plus particulièrement, l'invention concerne un disjoncteur d'alternateur couplé à un sectionneur dans lequel les différents mouvements relatifs entre contacts se font au moyen d'une came cylindrique permettant d'optimiser la synchronisation et la vitesse de séparation entre les contacts, tout en conservant la compacité du disjoncteur.

### ÉTAT DE LA TECHNIQUE ANTÉRIEURE

En sortie de centrale, par exemple pour chaque alternateur, une option de sécurité est de disposer d'un disjoncteur permettant d'isoler le circuit concerné avant le transformateur relié à une ligne de transport d'énergie. Ce type d'appareillage, sous une tension de l'ordre de 15 kV à 36 kV, assure alors les fonctions de passage de fort courant permanent (de l'ordre de plusieurs milliers d'ampères) et de coupure de fort courant de défaut (de l'ordre de plusieurs dizaines de milliers d'ampères), tout en isolant le circuit.

Au vu de l'intensité de courant présente à titre nominal dans le circuit, la coupure est effectuée en deux étapes grâce à deux interrupteurs en parallèle, l'un permettant le passage de courant nominal permanent et l'autre assurant la coupure du courant de court-circuit, définissant ainsi un « circuit principal » et un « circuit auxiliaire ».

Les contacts de l'interrupteur du circuit principal pour ces disjoncteurs d'alternateur sont suffisamment massifs pour supporter des courants nominaux élevés sans s'échauffer exagérément, et ils définissent un volume relativement important. L'interrupteur de coupure comprend classiquement une ampoule de dimensions réduites, disposée à l'intérieur de ce volume et comprenant des contacts d'arc mobiles l'un par rapport à l'autre, qui ne supportent de fait que le courant de coupure du disjoncteur.

De façon usuelle, les contacts principaux s'écartent tout d'abord et parcourent une distance suffisante avant que le courant ne commute sur les contacts d'arc, qui s'ouvrent alors et provoquent l'interruption du courant.

Il est habituel que le disjoncteur d'alternateur soit associé à un sectionneur, qui n'a aucun pouvoir de coupure : il s'ouvre uniquement lorsque le disjoncteur est ouvert et donc lorsque le courant ne transite plus dans le circuit. Il est connu que le sectionneur puisse être intégré au disjoncteur sectionneur de centrale décrit par exemple dans EP 0 877 405.

L'actionnement des différents éléments de coupure d'un tel disjoncteur sectionneur doit être réalisé dans l'ordre précité, et en optimisant les vitesses de séparation. Or, au vu de la taille et du poids de l'ensemble, toutes les solutions ne peuvent être envisagées.

En particulier, selon l'état de la technique, l'actionnement se fait de façon usuelle (EP 0 877 405) par l'intermédiaire de leviers munis de ressorts, qui posent cependant le problème du dimensionnement de ces derniers, et surtout de leur fatigue et leur détérioration à terme.

Une autre option concerne la réalisation de systèmes de guidage de bielles (document EP 0 878 817), qui sont cependant très difficiles à concevoir et d'encombrement important.

### EXPOSÉ DE L'INVENTION

L'invention a pour objet de rendre les disjoncteurs d'alternateurs plus compacts et simples à réaliser grâce à un nouveau système d'actionnement à commande unique.

Plus particulièrement, l'invention concerne sous l'un de ses aspects un disjoncteur sectionneur d'alternateur comprenant un interrupteur de commutation en parallèle avec un interrupteur de coupure, par exemple une chambre à vide ; chacun des interrupteurs comprend une paire de contacts mobiles en translation l'un par rapport à l'autre selon un axe respectif, grâce à des moyens d'actionnement. Le disjoncteur comprend en outre un interrupteur de section, avantageusement en série avec l'interrupteur de coupure, qui comprend une paire de contacts mobiles l'un par rapport à l'autre, avantageusement en translation, grâce à des moyens d'actionnement.

De préférence, les trois axes de déplacement des contacts sont confondus. Usuellement, un seul contact de chaque paire est mobile, l'autre étant fixe.

Les moyens d'actionnement de l'un des interrupteurs, ou de plusieurs, peuvent être couplés au contact correspondant par l'intermédiaire d'une tige de connexion, afin de laisser une certaine distance entre les contacts.

Le disjoncteur comprend par ailleurs des moyens de synchronisation permettant, lors d'une coupure, de séparer successivement et dans cet ordre les contacts de l'interrupteur de commutation, puis de l'interrupteur de coupure, puis du sectionneur ; les moyens de synchronisation permettent également de refermer successivement les contacts dans l'ordre inverse. Une fermeture de l'interrupteur de coupure, en particulier s'il s'agit d'une ampoule à vide, en fin de manoeuvre d'ouverture peut être prévue. Avantageusement, les moyens de synchronisation sont couplés aux moyens d'actionnement et permettent, par une commande unique, la mise en oeuvre de chacune des interruptions.

Selon l'invention, à des fins de compacité du disjoncteur et de simplicité de la commande, les moyens d'actionnement et de synchronisation d'au moins les premier et deuxième interrupteurs comprennent une came cylindrique, c'est-à-dire un cylindre muni de lumières coopérant avec des éléments coulissants permettant l'actionnement des contacts. De préférence, le cylindre actionne également le sectionneur. Le cylindre est commandé en rotation par un système approprié, par exemple une chaîne de transmission ou un ensemble de bielles actionnées par levier.

Les lumières d'actionnement et synchronisation comprennent une partie hélicoïdale, dont le sens d'enroulement dépend de la direction de translation du contact concerné, et dont la pente dépend de la vitesse de séparation relative des contacts. Pour générer les latences entre l'ouverture des contacts des interrupteurs, les parties hélicoïdales des lumières sont décalées l'une par rapport à l'autre par la présence de parties de pente nulle (c'est-à-dire s'étendant autour du cylindre de façon orthogonale à l'axe) ou faible.

Il est avantageux que le contact mobile d'un interrupteur au moins, ou de préférence de tous les interrupteurs, soit actionné par l'intermédiaire de plusieurs éléments coulissants répartis autour de sa périphérie, par exemple deux éléments diamétralement opposés ; ces éléments coulissants peuvent être couplés au contact par l'intermédiaire de tiges dont une extrémité est fixée au contact et l'autre porte l'élément coulissant. Chaque élément coulissant coopère avec une lumière correspondante du cylindre, les lumières permettant l'actionnement d'un unique contact étant de profil similaire mais décalées sur la périphérie du cylindre. Si des tiges entre élément coulissant et contact sont présentes, il est préféré que la pluralité de tiges d'actionnement d'un même contact soit couplée entre elles par l'intermédiaire d'une pièce assurant leurs positions géométriques, par exemple une barre.

Selon un mode de réalisation préféré, les moyens d'actionnement sont guidés en translation par la présence d'ergots coopérant avec des rainures rectilignes situées sur l'enveloppe du disjoncteur. En particulier, les éléments coulissants sont prolongés perpendiculairement à l'axe de déplacement par ces ergots.

### BRÈVE DESCRIPTION DES DESSINS

Les caractéristiques et avantages de l'invention seront mieux compris à la lecture de la description qui va suivre et en référence aux dessins annexés, donnés à titre illustratif et nullement limitatifs.

La figure 1 illustre schématiquement le principe de coupure d'un disjoncteur sectionneur selon l'invention.

Les figures 2A et 2B montrent un mode de réalisation préféré du disjoncteur selon l'invention, en positions totalement ouverte et totalement fermée.

Les figures 3A et 3B illustrent schématiquement deux éléments faisant partie de moyens d'actionnement et synchronisation selon l'invention.

### EXPOSÉ DÉTAILLÉ DE MODES DE RÉALISATION PARTICULIERS

Le principe de fonctionnement d'un disjoncteur, et en particulier d'un disjoncteur d'alternateur 1 selon l'invention, est schématisé en figure 1, avec un circuit principal dans lequel circule en fonctionnement une intensité I₀ proche de l'intensité nominale I, et un circuit auxiliaire sollicité pour la coupure de court-circuit.

Pour un disjoncteur d'alternateur, le passage d'un courant I d'une intensité nominale supérieure à plusieurs milliers d'ampères nécessite l'utilisation sur le circuit principal d'un interrupteur 10 dont les contacts sont particulièrement conducteurs, par exemple en cuivre ; leur pouvoir de coupure est cependant limité en raison de la génération d'arcs électriques. Un deuxième interrupteur 20 de coupure est mis en parallèle avec le premier 10 afin d'effectuer la fonction de coupure proprement dite, l'ouverture du premier interrupteur 10 commutant de fait le courant I du circuit principal sur ce circuit auxiliaire ; les contacts de ce deuxième interrupteur 20, par exemple en tungstène, sont de performance limitée en ce qui concerne le passage du courant nominal I, mais possèdent un fort pouvoir de coupure.

Ainsi, les fonctions de transmission du courant permanent et de coupure de court-circuit sont séparées : en cas de sollicitation, le premier interrupteur 10 est tout d'abord activé, le courant I passe alors totalement dans le circuit auxiliaire et entraîne l'ouverture du deuxième interrupteur 20 pour obtenir la fonction de coupure. En outre, un troisième interrupteur 30 est ensuite ouvert : sa fonction est principalement une fonction de sécurité, son association sur le circuit auxiliaire permettant d'éviter une baisse de tenue diélectrique du deuxième interrupteur 20 qui pourrait accidentellement permettre le passage de courant dans la branche associée.

Pour refermer un tel disjoncteur, l'ordre est inversé : le sectionneur 30 est d'abord refermé, puis l'interrupteur de coupure 20, et enfin le premier interrupteur 10.

Chacun des interrupteurs 10, 20, 30 comprend une paire de contacts mobiles l'un par rapport à l'autre ; avantageusement, le premier contact 12, 22, 32 de chaque paire est fixe, et le deuxième contact 14, 24, 34 est mobile par rapport au premier.

En particulier, le premier interrupteur 10 peut être du type à gaz ; il peut aussi, notamment si le courant nominal est très élevé, s'agir lui-même d'un appareil de commutation comprenant deux interrupteurs mis en parallèle l'un par rapport à l'autre. De préférence cependant, tel qu'illustré en figures 2, le premier interrupteur 10 est un interrupteur dans l'air comprenant un premier contact 12 tubulaire fixe autour d'un axe AA dans lequel peut s'insérer un deuxième contact 14 tubulaire également.

Le deuxième interrupteur 20 peut être un disjoncteur à gaz, du type SF₆ ; de préférence, comme le courant I - I₀ le traversant est faible en fonctionnement normal, il s'agit d'une ampoule à vide : ceci permet d'éviter l'utilisation de l'hexafluorure de soufre, ce qui augmente les performances écologiques et réduit les coûts.

Enfin, le troisième interrupteur 30 peut comprendre un contact fixe 32 dans lequel peut s'insérer un autre contact mobile 34 le long de l'axe AA d'ouverture/fermeture, du type tige.

De préférence, les premier et deuxième interrupteurs 10, 20 sont coaxiaux : cette coaxialité des circuits électriques est favorable à la commutation du courant du circuit principal vers le circuit secondaire ; les contacts des deux interrupteurs s'étendent ainsi dans la même direction longitudinale et sont déplacés en translation parallèlement à cette direction AA. Dans le mode de réalisation préféré, les contacts du troisième interrupteur 30 se déplacent eux aussi en translation et les trois axes le long desquels se déplacent les contacts 14, 24, 34 sont confondus.

Le fonctionnement de pôle du disjoncteur sectionneur 1 est tel que la manoeuvre des contacts de chaque interrupteur 10, 20, 30 est assurée de préférence par une commande unique liée aux pôles par une cinématique de synchronisation permettant d'assurer la séquence de fonctionnement.

Selon l'invention, chaque contact mobile 14, 24, 34 est actionné par l'intermédiaire d'un dispositif d'actionnement et de synchronisation utilisant un système de came rotative localisée dans une enveloppe 5 du disjoncteur 1. Cette solution permet de déterminer le mouvement de chaque interrupteur 10, 20, 30 dans une construction coaxiale qui favorise la compacité ; de conception aisée et robuste au cours du temps, le système à came 40 est localisé dans le disjoncteur 1 existant, sans augmenter son encombrement.

En particulier, les moyens d'actionnement et de synchronisation comprennent un cylindre 40, de préférence de révolution autour de l'axe de translation AA des contacts 14, 24, 34 du disjoncteur 1.

Sur la paroi du cylindre 40 sont usinées des lumières 42, à raison d'au moins une lumière par contact à actionner : une première lumière 42₁ commande le mouvement d'ouverture et/ou de fermeture du premier interrupteur principal 10, une deuxième lumière 42₂ commande l'ouverture et/ou la fermeture du deuxième interrupteur secondaire 20, et une troisième lumière 42₃ sert à actionner l'interrupteur de section 30. Le dessin des lumières 42 permet la synchronisation des mouvements, ainsi que la détermination des vitesses de translation relatives.

L'actionnement de chacun des interrupteurs est effectué par l'intermédiaire d'un élément 44 apte à coulisser dans la lumière 42 correspondante du cylindre 40 et solidarisé de façon fixe au contact. Si le contact est éloigné du cylindre 40, l'élément coulissant 44 peut être couplé à une extrémité d'une tige de connexion 46 qui est solidarisée, par son autre extrémité, de façon fixe au contact ; pour permettre une meilleure lisibilité, c'est ce dernier mode de réalisation qui est illustré en figure 3A, mais il faut comprendre que, dans la majorité des cas et à des fins de compacité, la tige de connexion 46 est absente et les éléments coulissants 44 sont partie intégrante du contact à déplacer.

Ainsi, lors de la rotation du cylindre 40 (flèche R), selon le dessin de la lumière 42, l'élément coulissant 44 se déplace dans la lumière 42 et le contact, par exemple par l'intermédiaire de la tige 46, est animé en translation (flèche T).

De préférence, le contact, les éléments coulissants 44 et/ou les tiges de connexion 46 sont localisées à l'intérieur du cylindre 40 rotatif d'actionnement et synchronisation : le profil des lumières 42 peut ainsi être plus précis au vu du diamètre supérieur du cylindre 40, qui est également plus robuste.

Afin d'éviter tout effort de torsion sur le contact, et notamment toute rotation parasite d'une tige 46, de préférence, l'élément coulissant 44 lui-même est guidé en translation, ou la tige de connexion 46 est guidée longitudinalement. Avantageusement, le guidage est effectué par coopération entre un ergot 48 solidaire de l'élément coulissant 44 et/ou de la tige 46 et une rainure 50 parallèle à l'axe de translation AA du contact, par exemple localisée sur l'enveloppe 5 du disjoncteur 1. En particulier, l'élément coulissant 44 dans la lumière 42 du cylindre 40 peut être prolongé vers l'extérieur par un ergot 48 coulissant dans une rainure 50 de l'enveloppe 5.

Les lumières d'actionnement et de synchronisation sont dessinées de façon à maîtriser les caractéristiques de vitesse et de synchronisation entre le mouvement de chacun des interrupteurs 10, 20, 30.

Ainsi par exemple, dans un exemple illustré préféré, le cylindre 40 est localisé entre les premier et deuxième contacts 14, 24 qui se déplacent en sens opposés, le sectionneur 30 étant animé d'un mouvement similaire au premier interrupteur 10. Un dessin de lumières 42 est illustré en figure 3B, dans une version déroulée du cylindre 40.

La première lumière 42₁ du cylindre 40 comprend une partie d'extrémité initiale 42₁ᵢ qui est hélicoïdale dans un premier sens : dès l'actionnement R du cylindre 40, le premier contact 14 du premier interrupteur 10 est sollicité en translation pour une séparation afin de couper le plus rapidement possible le courant. La pente de la première lumière 42₁ dépend de la vitesse relative T à obtenir en fonction de la vitesse de rotation R imprimée au cylindre 40 par ses moyens de commande 52.

Une fois les contacts du premier interrupteur 10 ouverts, il n'est plus nécessaire de les actionner, et avantageusement, la première lumière 42₁ comprend une partie d'extrémité finale 42_{1f} qui est rectiligne, normale à l'axe AA. Il est possible également de prévoir une translation plus lente par un changement de pente, ou une inversion de mouvement...

La deuxième lumière 42₂ comprend quant à elle une partie d'extrémité initiale 42₂ᵢ qui n'est pas pentue mais linéaire selon un périmètre de la paroi : pendant un premier temps après l'actionnement, le deuxième interrupteur 20 n'est pas sollicité ; au contraire, il reste fermé de sorte que le courant passe du circuit principal au circuit auxiliaire. Grâce au dessin de la partie d'extrémité initiale 42₂ᵢ de la deuxième lumière, la rotation du cylindre 40 n'entraîne dans un premier temps aucune translation de l'élément coulissant 44 et donc du deuxième contact 24.

Une fois les contacts du premier interrupteur 10 séparés, il importe d'ouvrir l'interrupteur secondaire 20 : après la partie d'extrémité initiale 42₂ᵢ, la deuxième lumière 42₂ se prolonge par une partie médiane hélicoïdale 42₂ₘ, dont la pente dépend de la vitesse relative d'ouverture de l'interrupteur 20. Dans le cadre représenté, le sens d'enroulement de la deuxième lumière 42₂ₘ est inverse de celui de la partie d'extrémité initiale 42₁ᵢ de la première lumière, les deux contacts 14, 24 se déplaçant en sens opposé ; ceci n'est qu'illustratif. La longueur de la partie d'extrémité initiale de la deuxième lumière 42₂ᵢ dépend de la durée de latence avant l'actionnement du deuxième interrupteur 20 ; de préférence, l'arc couvert par la deuxième partie d'extrémité initiale 42₂ᵢ est inférieur à celui couvert par la première partie d'extrémité initiale 42₁ᵢ, une ouverture suffisante de l'interrupteur principal 10 étant juste définie pour permettre l'ouverture de l'ampoule à vide 20 sans risque d'amorcer. Par ailleurs, au vu des dimensions dans le cas d'une ampoule à vide 20, on note que la longueur de la partie médiane 42₂ₘ de la lumière est très faible, la distance de séparation des contacts 22, 24 étant restreinte.

De la même façon, l'actionnement du troisième contact 34 est décalé par rapport au déplacement du deuxième contact 24 : la troisième lumière 42₃ comprend une partie d'extrémité initiale linéaire 42₃ᵢ plus longue que la partie d'extrémité initiale 42₂ᵢ de la deuxième lumière et de la partie médiane 42₂ₘ de cette deuxième lumière, de fait déterminée pour être supérieure à la distance correspondant au temps d'arc maximal ; il est possible naturellement d'imprimer à la place un mouvement de translation « lente ». Un enroulement hélicoïdal de la troisième lumière 42_{3f} est ensuite prévu, dans le sens d'enroulement de la première lumière 42₂ᵢ pour ce mode de réalisation où sectionneur 30 et premier interrupteur 10 fonctionnent « dans le même sens » même si l'inverse serait possible. Ici encore, il est avantageux que la partie d'extrémité finale 42_{2f} de la deuxième lumière soit linéaire et que les contacts 22, 24 ne bougent plus (au moins pendant un certain temps) une fois l'ouverture atteinte.

Par le choix de la pente de chacun des enroulements 42₁ᵢ, 42₂ₘ, 42_{3f}, il est possible d' ajuster la vitesse de séparation des contacts sans modifier la vitesse de rotation du cylindre 40 : les moyens de commande peuvent donc être simplifiés, et l'animation en rotation de la came cylindrique 40 peut être effectuée par tout système 52 adapté, par exemple par des bielles isolantes montées sur un levier, ou par un système de chaînes d'entraînement.

Grâce au choix des profils de lumière 42, on note en outre que la séquence de fermeture est également respectée.

Il est possible d'adapter les dessins aux séquences souhaitées, et par exemple de prévoir des ouvertures en deux temps, ou de concevoir plus de deux ou trois parties pour chacune des lumières 42₁, 42₂, 42₃. En particulier, et tel que représenté sur la figure 3B, il est possible, afin de la protéger, de refermer l'ampoule à vide 20 une fois la section effectuée. A cette fin, la partie d'extrémité dite finale 42_{2f} de la deuxième lumière est de fait prolongée par une seconde partie médiane 42_{2m'}, de sens opposé à la partie médiane 42₂ₘ, qui permet de refermer les contacts 22, 24 de l'ampoule ; une seconde partie linéaire finale 42_{2f}, peut également être prévue.

De plus, la commande et la synchronisation par came peuvent être choisies pour actionner les deux premiers interrupteurs 10, 20 seulement, si par exemple un sectionneur 30 « à couteau » est choisi.

Selon un mode de réalisation avantageux (illustré dans une configuration particulière en figure 3A), pour équilibrer les efforts sur un contact, deux éléments coulissants 44, 44' y sont solidarisés de façon diamétralement opposée, et coulissent dans une lumière correspondante du cylindre 40 : le cylindre possède alors une paire de premières, respectivement deuxièmes et/ou troisièmes, lumières 42, 42', chaque lumière de la paire étant identique et décalée de 180° avec l'autre. Dans ce cas, de préférence, chaque élément coulissant 44, 44' comporte un ergot 48, 48' de guidage dans une rainure 50, 50' opposée de l'enveloppe 5 du disjoncteur 1.

En particulier si le contact est éloigné du cylindre d'actionnement 40, chaque élément coulissant 44, 44' peut être connecté au contact par l'intermédiaire d'une tige 46, 46'. Avantageusement, les extrémités des tiges 46, 46' qui comprennent les éléments de coulissement 44, 44' sont reliées entre elles, à l'intérieur du cylindre 40, par une barre 54 orthogonale assurant leur écartement et leur maintien en position afin de limiter les efforts.

Il est entendu que le mode de réalisation avec deux éléments coulissants 44, 44' est donné à titre d'exemple et qu'on peut par exemple concevoir plusieurs éléments, répartis de façon régulière ou non, sur la périphérie du contact.

Chacun des interrupteurs de préférence, ou seulement certains d'entre eux, peuvent comprendre deux éléments coulissants. Selon un mode de réalisation avantageux, seul un des interrupteurs, par exemple l'ampoule à vide, est actionné par l'intermédiaire de tiges d'actionnement, reliées ou non entre elles par des barres.

Grâce à l'actionnement selon l'invention, il est possible de contrôler les différents mouvements d'ouverture/fermeture des interrupteurs 10, 20, 30 de manière indépendante les uns des autres. De plus, à l'inverse du ressort, ce contrôle n'est pas altéré au cours du temps. L'actionnement par came 40 permet en outre de conserver une compacité au pôle de disjoncteur 1, le cylindre 40 prenant place au sein du disjoncteur usuel 1. La coaxialité des circuits peut donc être maintenue, même s'il est possible, en particulier en réalisant une tige d'actionnement 46 externe au cylindre 40, d'utiliser un disjoncteur sectionneur d'axes sécants tel que présenté dans la demande EP 0 878 817.

## Revendications

1. Disjoncteur sectionneur d'alternateur (1) comprenant :
- un premier interrupteur (10) comprenant une première paire de contacts (12, 14) mobiles l'un par rapport à l'autre en translation selon un premier axe (AA),
- un deuxième interrupteur (20) de coupure comprenant une deuxième paire de contacts (22, 24) mobiles l'un par rapport à l'autre en translation selon un deuxième axe, le deuxième interrupteur (20) étant mis en parallèle du premier interrupteur (10),
- un troisième interrupteur (30) sectionneur comprenant une troisième paire de contacts (32, 34) mobiles l'un par rapport à l'autre,
- des moyens (40, 44, 46) d'actionnement d'un contact (14, 24, 34) de chaque interrupteur (10, 20, 30),
- des moyens de synchronisation (40, 42) permettant, lors d'une interruption, la séparation des contacts du premier interrupteur (10) avant la séparation des contacts du deuxième interrupteur (20), qui eux-mêmes se séparent avant que les troisièmes contacts (32, 34) ne se séparent entièrement,
**caractérisé en ce que** :
• les moyens d'actionnement des premier et deuxième interrupteurs et les moyens de synchronisation sont couplés et comprennent un cylindre (40) rotatif autour d'un axe (AA) et présentant sur sa paroi au moins des première et deuxième lumières (42₁, 42₂) partiellement hélicoïdales ;
• les moyens d'actionnement du premier interrupteur (10) comprennent au moins un premier élément (44) coulissant dans une première lumière (42₁) et solidarisé de façon fixe à un contact (14) du premier interrupteur (10) ;
• les moyens d'actionnement du deuxième interrupteur (20) comprennent au moins un deuxième élément (44) coulissant dans une deuxième lumière (42₂) et solidarisé de façon fixe à un contact (24) du deuxième interrupteur (20).

2. Disjoncteur selon la revendication 1 dans lequel les premier axe de translation, deuxième axe de translation et axe de rotation du cylindre (40) sont confondus.

3. Disjoncteur selon l'une des revendications 1 ou 2 dans lequel le troisième interrupteur (30) est en série avec le deuxième interrupteur (20), et leur ensemble est en parallèle avec le premier interrupteur (10).

4. Disjoncteur selon l'une des revendications 1 à 3 dans lequel les contacts (32, 34) du troisième interrupteur (30) sont mobiles en translation selon un troisième axe.

5. Disjoncteur selon la revendication 4 dans lequel les quatre axes (AA) sont confondus.

6. Disjoncteur selon l'une des revendications 4 ou 5 dans lequel le cylindre (40) présente une troisième lumière (42₃) partiellement hélicoïdale, et un troisième élément coulissant (44) au moins est fixé à un contact (34) du troisième interrupteur (30) et coulisse dans la troisième lumière (42₃), les moyens de synchronisation et d'actionnement des trois interrupteurs (10, 20, 30) étant couplés.

7. Disjoncteur selon l'une des revendications 1 à 6 dans lequel les éléments coulissants (44) d'au moins deux interrupteurs (10, 20) sont localisés à l'intérieur du cylindre (40).

8. Disjoncteur selon l'une des revendications 1 à 7 dans lequel le cylindre (40) présente deux premières, respectivement deuxièmes et/ou troisièmes, lumières (42₁) de même dessin décalées de 180° l'une de l'autre autour de l'axe (AA) du cylindre (40), et dans lequel le premier, respectivement deuxième et/ou troisième, contact est solidarisé fixement à deux premiers, respectivement deuxièmes et/ou troisièmes, éléments coulissants (44, 44') qui coulissent dans les deux premières, respectivement deuxièmes et/ou troisièmes, lumières (42₁).

9. Disjoncteur selon l'une des revendications 1 à 8 dans lequel un élément coulissant (44) au moins est fixé au contact concerné par l'intermédiaire d'une tige (46) de connexion.

10. Disjoncteur selon la revendication 8 dans lequel les deux éléments coulissants (44) sont fixés à au moins un contact par l'intermédiaire d'une tige (46) de connexion et comprenant en outre une barre de connexion (54) reliant entre elles les deux tiges de connexion (46, 46') à l'intérieur du cylindre (40).

11. Disjoncteur selon l'une des revendications 1 à 10 comprenant des moyens (48, 50) pour maintenir au moins un contact (14) parallèle à son axe (AA) de déplacement.

12. Disjoncteur selon la revendication 11 dans lequel les moyens de maintien sont des rainures (50) de guidage dans une enveloppe (5) du disjoncteur (1).

13. Disjoncteur selon l'une des revendications 1 à 12 dans lequel le profil de chaque lumière comprend au moins deux parties d'inclinaisons différentes par rapport à l'axe (AA) du cylindre (40).

14. Disjoncteur selon la revendication 13 dans lequel la partie hélicoïdale de la deuxième lumière (42₂) est comprise entre une partie d'extrémité initiale (42₂ᵢ) et une partie d'extrémité finale (42_{2f}) d'inclinaisons supérieures à la partie hélicoïdale (42₂ₘ) par rapport à l'axe (AA).

15. Disjoncteur selon l'une des revendications 1 à 14 dans lequel le sens d'enroulement des parties hélicoïdales des première et deuxième, respectivement troisième, lumières (42₁ᵢ, 42₂ₘ) sont opposés.

16. Disjoncteur selon l'une des revendications 1 à 15 comprenant des moyens de commande (52) du cylindre (40), de préférence sélectionnés parmi une chaîne et des bielles d'entraînement.

17. Disjoncteur selon l'une des revendications 1 à 16 dans lequel le deuxième interrupteur (20) est une ampoule à vide.

## Claims

1. An alternator disconnecter circuit-breaker (1) comprising:
- a first switch (10) having a first pair of contacts (12, 14) that are mounted to move relative to each other in translation along a first axis (AA);
- a circuit-breaker second switch (20) having a second pair of contacts (22, 24) that are mounted to move relative to each other in translation along a second axis, the second switch (20) being put in parallel with the first switch (10);
- a disconnector third switch (30) having a third pair of contacts (32, 34) mounted to move relative to each other;
- actuator means (40, 44, 46) for actuating a contact (14, 24, 34) of each switch (10, 20, 30); and
- synchronization means (40, 42) making it possible, while breaking, for the contacts of the first switch (10) to separate before the contacts of the second switch (20) separate, said contacts of the second switch themselves separating before the third contacts (32, 34) separate fully;
said circuit-breaker being **characterized in that**:
the actuator means of the first and second switches and the synchronization means are coupled together and comprise a cylinder (40) mounted to move in rotation about an axis (AA) and presenting in its wall at least first and second slots (42₁, 42₂) that are helical in part;
the actuator means of the first switch (10) comprise at least a first slider element (44) mounted to slide in a first slot (42₁) and secured firmly to a contact (14) of the first switch (10);
the actuator means of the second switch (20) comprise at least one second slider element (44) mounted to slide in a second slot (42₂) and secured firmly to a contact (24) of the second switch (20).

2. A circuit-breaker according to claim 1, wherein the first axis of movement in translation, the second axis of movement in translation, and the axis of rotation of the cylinder (40) coincide.

3. A circuit-breaker according to claim 1 or claim 2, wherein the third switch (30) is in series with the second switch (20), and the resulting set of switches is in parallel with the first switch (10).

4. A circuit-breaker according to any one of claims 1 to 3, wherein the contacts (32, 34) of the third switch (30) are mounted to move in translation along a third axis.

5. A circuit-breaker according to claim 4, wherein all four axes (AA) coincide.

6. A circuit-breaker according to claim 4 or claim 5, wherein the cylinder (40) presents a third slot (42₃) that is helical in part, and at least a third slider element (44) is fastened to a contact (34) of the third switch (30) and slides in the third slot (42₃), the synchronization and actuation means of the three switches (10, 20, 30) being coupled together.

7. A circuit-breaker according to any one of claims 1 to 6, wherein the slider elements (44) of at least two switches (10, 20) are located inside the cylinder (40).

8. A circuit-breaker according to any one of claims 1 to 7, wherein the cylinder (40) presents two first, two second, and/or two third slots (42₁) having the same shape and offset by 180° relative to each other about the axis (AA) of the cylinder (40), and wherein the first, the second and/or the third contact is secured firmly to two first, two second and/or two third slider elements (44, 44') which are mounted to slide in the two first, two second, and/or two third slots (42₁).

9. A circuit-breaker according to any one of claims 1 to 8, wherein at least one slider element (44) is fastened to the contact in question via a connection rod (46).

10. A circuit-breaker according to claim 8, wherein the two slider elements (44) are fastened to at least one contact via a connection rod (46) and further comprising a connection bar (54) interconnecting the two connection rods (46, 46') inside the cylinder (40).

11. A circuit-breaker according to any one of claims 1 to 10, further comprising holding means (48, 50) for holding at least one contact (14) parallel to its axis (AA) of movement.

12. A circuit-breaker according to claim 11, wherein the holding means are constituted by guide grooves (50) in a casing (5) of the circuit-breaker (1).

13. A circuit-breaker according to any one of claims 1 to 12, wherein the shape of each slot has at least two portions having different slopes relative to the axis (AA) of the cylinder (40).

14. A circuit-breaker according to claim 13, wherein the helical portion of the second slot (42₂) lies between an initial end portion (42₂ᵢ) and a final end portion (42_{2f}) of slopes greater than the slopes of the helical portion (42₂ₘ) relative to the axis (AA).

15. A circuit-breaker according to any one of claims 1 to 14, wherein the winding direction of the helical portions of the first and second or third slots (42_{1f}, 42₂ₘ) are opposite.

16. A circuit-breaker according to any one of claims 1 to 15, further comprising control means (52) for controlling the cylinder (40), preferably selected from a drive chain and drive links.

17. A circuit-breaker according to any one of claims 1 to 16, wherein the second switch (20) is a vacuum chamber.

## Patentansprüche

1. Trennschutzschalter für einen Wechselstromgenerator (1), umfassend:
- einen ersten Schalter (10), umfassend ein erstes Paar von Kontakten (12, 14), die entlang einer ersten Achse (AA) in einer Translationsbewegung gegeneinander verschoben werden können,
- einen zweiten Trennschalter (20), umfassend ein zweites Paar von Kontakten (22, 24), die entlang einer zweiten Achse in einer Translationsbewegung gegeneinander verschoben werden können, wobei der zweite Schalter (20) mit dem ersten Schalter (10) parallelgeschaltet ist,
- einen dritten Trennschalter (30), umfassend ein drittes Paar von Kontakten (32, 34), die gegeneinander bewegt werden können,
- Mittel (40, 44, 46) zum Betätigen eines Kontakts (14, 24, 34) jedes der Schalter (10, 20, 30),
- Mittel zur Synchronisierung (40, 42), die es bei einem Abschaltvorgang ermöglichen, die Kontakte des ersten Schalters (10) zu trennen, bevor die Kontakte des zweiten Schalters (20) getrennt werden, wobei diese sich wiederum trennen, bevor die dritten Kontakte (32, 34) vollständig getrennt sind, **dadurch gekennzeichnet, dass**
• die Mittel zum Betätigen des ersten und zweiten Schalters und die Mittel zur Synchronisierung gekoppelt sind und einen Zylinder (40) umfassen, der um die Achse (AA) drehbar ist und in seiner Wand mindestens erste und zweite Öffnungen (42₁, 42₂) aufweist, die teilweise spiralförmig sind;
• die Mittel zum Betätigen des ersten Schalters (10) mindestens ein erstes Element (44) umfassen, das in eine erste Öffnung (42₁) hineingleitet und mit einem Kontakt (14) des ersten Schalters (10) fest verbunden ist;
• die Mittel zum Betätigen des zweiten Schalters (20) mindestens ein zweites Element (44) umfassen, das in eine zweite Öffnung (42₂) hineingleitet und fest mit einem Kontakt (24) des zweiten Schalters (20) verbunden ist.

2. Schutzschalter nach Anspruch 1, wobei die erste Translationsachse, die zweite Translationsachse und die Drehachse des Zylinders (40) übereinstimmen.

3. Schutzschalter nach einem der Ansprüche 1 oder 2, wobei der dritte Schalter (30) mit dem zweiten Schalter (20) in Reihe geschaltet ist und deren Gesamteinheit mit dem ersten Schalter (10) parallel geschaltet ist.

4. Schutzschalter nach einem der Ansprüche 1 bis 3, wobei die Kontakte (32, 34) des dritten Schalters (30) entlang einer dritten Achse in einer Translationsbewegung verschoben werden können.

5. Schutzschalter nach Anspruch 4, wobei die vier Achsen (AA) übereinstimmen.

6. Schutzschalter nach einem der Ansprüche 4 oder 5, wobei der Zylinder (40) eine dritte Öffnung (42₃) aufweist, die teilweise spiralförmig ist, und mindestens ein drittes Gleitelement (44) an einem Kontakt (34) des dritten Schalters (30) befestigt ist und in die dritte Öffnung (42₃) hineingleitet, wobei die Mittel zur Synchronisierung und zum Betätigung der drei Schalter (10, 20, 30) gekoppelt sind.

7. Schutzschalter nach einem der Ansprüche 1 bis 6, wobei sich die Gleitelemente (44) von mindestens zwei Schaltern (10, 20) im Inneren des Zylinders (40) befinden.

8. Schutzschalter nach einem der Ansprüche 1 bis 7, wobei der Zylinder (40) zwei erste beziehungsweise zweite und/oder dritte Öffnungen (42₁) von gleicher Gestalt aufweist, die rundum die Achse (AA) des Zylindern (40) um 180° gegeneinander versetzt angeordnet sind, und wobei der erste beziehungsweise zweite und/oder dritte Kontakt mit zwei ersten beziehungsweise zweiten und/oder dritten Gleitelementen (44, 44'), die in die zwei ersten beziehungsweise zweiten und/oder dritten Öffnungen (42₁) hineingleiten, fest verbunden ist.

9. Schutzschalter nach einem der Ansprüche 1 bis 8, wobei mindestens ein Leitelement (44) über eine Verbindungsstange (46) an dem betreffenden Kontakt befestigt ist.

10. Schutzschalter nach Anspruch 8, wobei die beiden Gleitelemente (44) über eine Verbindungsstange (46) an mindestens einem Kontakt befestigt sind und der Schalter darüber hinaus eine Verbindungsstrebe (54) umfasst, welche die beiden Verbindungsstangen (46, 46') im Inneren des Zylinders (40) miteinander verbindet.

11. Schutzschalter nach einem der Ansprüche 1 bis 10 umfassend Mittel (48, 50), die dazu dienen, mindestens einen Kontakt (14) parallel zu seiner Bewegungsachse (AA) zu halten.

12. Schutzschalter nach Anspruch 11, wobei die Haltemittel Führungsrillen (50) in einem Mantel (5) des Schutzschalter (1) sind.

13. Schutzschalter nach einem der Ansprüche 1 bis 12, wobei das Profil jeder Öffnung mindestens zwei Abschnitte mit unterschiedlichen Neigungen gegenüber der Achse (AA) des Zylinders (40) umfasst.

14. Schutzschalter nach Anspruch 13, wobei der spiralförmige Abschnitt der zweiten Öffnung (42₂) sich zwischen einem anfangsseitigen Endabschnitt (42₂ᵢ) und einem endseitigen Endabschnitt (42_{2f}) mit Neigungen gegenüber der Achse (AA), welche stärker als diejenige des spiralförmigen Abschnitts (42₂ₘ) sind, befindet.

15. Schutzschalter nach einem der Ansprüche 1 bis 14, wobei die Windungsrichtungen der ersten und zweiten beziehungsweise dritten Öffnungen (42₁ᵢ, 42₂ₘ) entgegengesetzt sind.

16. Schutzschalter nach einem der Ansprüche 1 bis 15, umfassend Mittel zur Steuerung (52) des Zylinders (40), wobei diese vorzugsweise aus einer Kette und Antriebsstangen gewählt sind.

17. Schutzschalter nach den Ansprüche 1 bis 16, wobei der zweite Schalter (20) eine Vakuumröhre ist.
